# EUROPÄISCHE PATENTSCHRIFT

(11) **EP 1 596 636 B1**
(45) Veröffentlichungstag und Bekanntmachung des Hinweises auf die Patenterteilung: **02.12.2009**
(21) Anmeldenummer: 05009969.6
(22) Anmeldetag: 06.05.2005
(51) Int. Cl.: H05B 6/14, G03G 15/20, B41C 1/055

(54) **Einrichtung zur induktiven thermischen Energieeinkopplung zum Fixieren eines Bildes**
Apparatus to fix an image using inductive coupling of energy
Dispositif pour fixer une image par couplage inductif de l'énergie

(30) Priorität: 11.05.2004 DE 102004023127
(43) Veröffentlichungstag der Anmeldung: 16.11.2005
(73) Patentinhaber: manroland AG, 63075 Offenbach/Main (DE)
(72) Erfinder: Bierl, Johann Dieter, 82319 Starnberg (DE); Kothmayr, Thomas, 86692 Münster (DE); Wagner, Michael, 86836 Untermeitingen (DE); Weissgärber, Franz-Peter, 86157 Augsburg (DE)
(74) Vertreter: Ulrich, Thomas

(56) Entgegenhaltungen:
- DE-A1- 10 008 213
- US-A1- 2002 141 794
- US-B1- 6 195 525

## Beschreibung

Die Erfindung betrifft eine Einrichtung zur induktiven thermischen Energieeinkopplung zum Fixieren eines Bildes auf einer mittels eines digitalen Bebilderungssystems bebilderten rotierenden Druckform gemäß dem Oberbegriff des Anspruchs 1.

Eine derartige Einrichtung für digital beschriebene und wieder löschbare OffsetDruckformen, bei dem eine Fixierung, d.h. homogene Erwärmung der Druckformoberfläche vorgenommen wird, ist beispielsweise aus der DE 100 08 213 A1 bereits bekannt.

Dort wird nach der Bebilderung aus dem digitalen Datenbestand die Druckform zur besseren Haltbarkeit fixiert, d.h. die farbführenden Bildteile werden mit der Druckform verankert. Dazu wird der Fixiergang durch Mittel zum induktiven Fixieren der Bildinformationen auf der rotierenden Druckform aus einem für die lnduktionserwärmung geeigneten Material in besonders vorteilhafter Weise im Mittelfrequenzbereich von 100 kHz bis 500 kHz vorgenommen.

Bei der Energieeinkopplung durch Induktion wird durch Wechselstrom hoher Frequenz eine Erwärmung im Inneren der metallischen Druckform hervorgerufen. Durch den sog. Skin-Effekt kann man bekanntlich die Erwärmung durch hohe Frequenzen entweder stark an die Oberfläche oder aber durch niedrigere Frequenzen weiter in das Innere des Materials legen. Die Energieeinkopplung wird hierbei zonal beschränkt, was besonders in Hinblick auf den Energieverbrauch vorteilhaft ist.

Durch die Erwärmung der metallischen Druckform wird die zuvor aufgebrachte Bildinformation (im vorliegenden Falle aus einem Thermomaterial) stabilisiert.

Der Aufbau eines geeigneten Induktionsgenerators umfasst mindestens eine Versorgungseinheit, die ortsfest in oder an der Druckmaschine angeordnet ist und mittels für Hochfrequenz geeignete Versorgungsleitungen (HF-Leitungen) an ein Hochfrequenz(HF)-Teil angekoppelt ist. Jedes HF-Teil bildet eine Baueinheit mit je einem Induktor und bildet mit diesem je einen Schwingkreis aus. Jeder Induktor umfasst mindestens eine, vorzugsweise zwei Induktorschleifen, die jeweils stirnseitig an einem HF-Teil angeordnet sind.

Die Induktorschleifen sind bevorzugt parallel zur Umfangsrichtung des jeweiligen Druckformzylinders ausgerichtet und in etwa der Krümmung der jeweiligen Zylinderoberfläche nachgebildet, so dass sie relativ zum rotierenden Druckformzylinder eine koaxiale Schale beschreiben und ringförmig Wärme einbringen oder eben entsprechend der Induktorform, d. h. der Länge der Ausdehnung in Umfangsrichtung entsprechend einer Ein-/Ausschaltung sehr zielgenau auf die jeweilige Zylinderoberfläche Wärme einbringen.

Weitere Ausführungsbeispiele zeigen den Induktor, d.h. eine Induktorschleife, in Form eines druckformbreiten Haarnadelinduktors (Zeileninduktors) im Sinne einer homogenen Wärmeeinbringung in die jeweilige Zylinderoberfläche.

Andere Formen des Induktors bzw. Induktorschleifen sind jedoch für unterschiedliche Anwendungsfälle denkbar. So könnte die Induktorschleife eine Schrägstellung zur Umfangsrichtung des Druckformzylinders aufweisen, um auch eine Formatvariabilität der Druckform berücksichtigen zu können.

Bei der Induktionserwärmung erfolgt die Energieübertragung in die Druckform durch das magnetische Wechselfeld, das sich um die Induktorschleife bildet, die von einem hochfrequenten Wechselstrom durchflossen wird. Diese Art der Energieübertragung entspricht dem Transformatorprinzip, jedoch sind die dort üblichen hohen Kopplungsgrade nicht zu erreichen. Die Energieübertragung und damit die Erwärmung der Druckform erfolgt nur in der unmittelbaren Nähe des Induktors zur Druckform.

Die Stromdichteverteilung in der Druckform wird durch zwei Effekte beeinflusst. Zum einen werden durch Selbstinduktion im Inneren der Druckform Wirbelströme erzeugt, die sich dem Primärstrom überlagern und zu einer Stromverdrängung an der Druckformoberfläche führen. Mit steigender Frequenz fließt der Strom in immer dünner werdenden Schichten unterhalb der Druckformoberfläche. Diese Erscheinung wird bekanntlich als Skin-Effekt bezeichnet. Zum anderen bildet sich um die stromdurchflossenen Zonen der Druckform ein magnetisches Wechselfeld, das sich dem magnetischen Wechselfeld des Induktors überlagert. Dadurch kommt es zu einer zusätzlichen Stromverdrängung in der Druckform und im Induktor. Das wird bekanntlich als Annäherungs- oder Nachbarschaftseffekt bezeichnet und hat zur Folge, dass mit größer werdendem Abstand zwischen Induktor und Druckform die Erwärmungszone breiter wird.

Um nun gezielt die Erwärmungszonen auf der Druckformoberfläche zu gestalten, muss die Energieübertragung dort sehr hoch und in den umliegenden Bereichen der Druckform möglichst gering sein. Da, wie zuvor erläutert, die eigentliche Energieübertragung durch das magnetische Wechselfeld erfolgt, muss in den zu erwärmenden Zonen die magnetische Flussdichte sehr hoch und in dem nicht zu erwärmenden Umfeld so gering wie technisch machbar sein. Dadurch wird insgesamt der Kopplungsfaktor verbessert.

Aufgabe vorliegender Erfindung ist es nun, eine eingangs beschriebene Einrichtung zur induktiven thermischen Energieeinrichtung zum Fixieren eines Bildes so zu verbessern, dass die Zone der Energieübertragung und damit die Erwärmungszone in ihrer Ausbreitung in der Druckform gezielt gestaltbar ist, so dass zonal an der Stelle, die erwärmt werden soll, in die Druckform eine hohe magnetische Flussdichte eingebracht werden kann, und dass die Energieeinkopplung unabhängig vom Durchmesser der rotierenden Druckform erzielt werden Kann.

Die Lösung der Aufgabe besteht in eine Einrichtung nach Anspruch 1. Nachstehend wird die Erfindung an einem Ausführungsbeispiel näher erläutert. In einer stark schematisierten Zeichnung zeigt:
- Figur 1:: den prinzipiellen Aufbau eines erfindungsgemäßen Induktors aus Induktorschleife und dem diese umgebende, das Magnetfeld führende Bauteil zur thermischen Energieeinkopplung in die Druckformoberfläche,
- Figur 2:: den Induktor gem. der Figur 1, jedoch mit variierler Abstandsgestaltung zwischen dem Magnetfeld führenden Bauteil und Druckformoberfläche,
- Figur 3:: einen erfindungsgemäßen Induktor in V-Form zur Erzielung weiterer Berührungspunkte, und
- Figur 4:: einen Induktor gem. der Figur 3, der aus einer Vielzahl baugleicher ferritischer Bausteine als Gliederkette, die die Induktorschleife umgeben, zusammengesetzt ist.

Der grundsätzliche Aufbau eines Induktionsgenerators zur Erwärmung rotierender Druckformen ist bereits in der DE 100 08 213 A1 beschrieben. Deshalb wird in der folgenden Ausführungsbeschreibung lediglich auf die neuen konstruktiven Ausgestaltungen der gattungsbildenden Einrichtung eingegangen.

Figur 1 zeigt im Schnitt einen Induktor 2 mit einer Induktorschleife 2a,2b, der tangential unter Ausbildung eines minimalen Spaltes 11 an der Druckformoberfäche 1 an einer der Berührungsstellen 24a,b;25a,b (Fig. 3) ausgerichtet ist. In den Induktor 2 ist eine stromdurchflossene Leiterschleife 2a, 2b mittels eines Kupferrohrs geführt und im das Magnetfeld führenden Baustein 3 des Induktors 2 eingebettet. Jeder Baustein 3 weist mind. zwei Stirnflächen 6a,6b eines Polschuhs auf, im gezeigten Ausführungsbeispiel ist der Baustein 3 in E-Form ausgebildet, so dass drei Stirnflächen 6a,6b,6c der Druckoberfläche 1 gegenüberstehen und zwischen den Stirnflächen 6a,b,c die Leiterschleife 2a,b geführt ist. Den Raum, in dem ein Magnet Kraftwirkung ausübt, nenn man bekanntlich magnetisches Feld. Durch den Stromfluss in der Leiterschleife 2a, 2b entsteht um den Induktor 2 ein magnetisches Wechselfeld 4a,4b, das in die Druckformoberfläche eingekoppelt wiederum stromdurchflossene Zonen auf der Druckform ausbildet und die Erwärmungszonen 5a, 5b auf der Druckformoberfläche 1 schafft.

Der bzw. die Bausteine 3 sollen erfindungsgemäß aus einem Material mit hoher Permeabilität bestehen. Besonders geeignet dafür sind Ferrite, d.h. gesinterte elektrotechnische Sondermassen mit erhöhtem spezifischem Widerstand des Kernmaterials. Sie dienen bekanntlich insbesondere dazu, um in den Kernen der Spulen von Transformatoren die bei hohen Frequenzen stärker in Erscheinung tretenden Verluste zu verringern.

Ferrite sind aus Oxyden gesinterte Werkstoffe, wie z.B. MeO.Fe₂O₃, wobei Me in diesem Zusammenhang beispielsweise sein kann: Cn, Mg, Ba, Zn, Cd, Mn, Co oder Ni.

Gemäss der Figur 2 ist das E-förmige Bauteil 3 als die Leiterschleife 2a,2b umstülpender Polschuh mit vier Stirnflächen 7a,7b,7c,7d angeführt, wobei sich jeweils zwei Stirnflächen 7a,7c und 7b,7d senkrecht zur Druckformoberfläche 1 ausgerichtet gegenüberstehen, zwischen diesen sich jeweils ein magnetisches Feld 4a,4b ausbildet, so dass dort Erwärmungszonen 5a, 5b über einen kleineren Spalt 11 wegen des stark komprimierten Magnetfelds 4a,4b deutlich in der Breite verringert sind.

Die Permeabilität ist das Produkt aus der magnetischen Feldkonstante und der Permeabilitätszahl des Werkstoffes. Durch Verwendung von Werkstoffen mit einer hohen Permeabilität für die die Leiterschleife 2a,2b umstülpenden Bausteine 3 und durch die Gestaltung der Bausteine 3, insbesondere der Ferrite, wie in Figur 1 und 2 verdeutlicht, kann das magnetische Wechselfeld 4a,b also viel gezielter in die Druckform eingekoppelt werden. Somit kann die Ausbreitung der Erwärmungszonen 5a, 5b auf der Druckformoberfläche 1 gezielt gestaltet werden.

Weiterhin kann durch eine besonders vorteilhafte Form der Induktorschleife die Energieeinkopplung unabhängig vom Durchmesser der rotierenden Druckform realisiert werden. Figur 3 zeigt den erfindungsgemäßen Induktor 20 in V-Form. Die V-Form ist mittels zweier Schenkel 20a, 20b ausgeführt, die eben V-förmig an die Durckformoberfläche 1 tangential angestellt sind, wobei die Schenkel 20a, 20b zur Ausbildung des die Druckformoberfläche 1 umgreifenden V miteinander verbunden sind.

Je Schenkel 20a, 20b der V-Form ergibt sich für jeden möglichen Druckformdurchmesser, beispielsweise durch 21 und 22 gekennzeichnet, ein Berührungspunkt 24a oder 25a bzw. 24b oder 25b, an denen die Bedingungen für die Energieeinkopplung optimal sind. Wird diese Induktorform zusätzlich erfindungsgemäß mit den voranbeschriebenen Werkstoffen, die eine hohe Permeabilität haben, ausgestattet, können die Eigenschaften der Unabhängigkeit von Druckformdurchmesser (Formatvariabilität) sowie die Gestaltung der Erwärmungszonen 5a, 5b auf der Druckformoberfläche optimal kombiniert werden.

Figur 4 verdeutlicht nochmals, dass jeder Schenkel 2, 20 des Induktors 2 aus einer Vielzahl baugleicher Bausteine 3 als Gliederkette zusammengesetzt ist. Jeder Baustein 3 ist ein handelsüblicher in E-Form gefertigter Ferrit, dessen Magnetpole ausbildende Stirnflächen 6a,b,c oder 7a-d in vorbeschriebener Weise ausgestaltbar sind. Selbstverständlich ist jede geeignete Stirnflächengestaltung denkbar, jedoch mindestens zwei Stirnflächen sind erforderlich, um einen Raum für ein magnetisches Feld zu bieten, das wiederum Erwärmungszonen ausbildet.

Die gezielte Anpassung bzw. das Auffinden einer geeigneten Induktorform war ein wesentlicher Bestandteil vorliegender Erfindung. In besonders bevorzugter Weise ist ein Induktor 2, 20 mit zwei Induktorschleifen, die jeweils V-förmig parallel zur Umfangsrichtung der bruckformoberfläche ausgebildet sind, ausgeführt. Andere Formen des Induktors bzw. Induktorschleifen sind jedoch für unterschiedliche Anwendungsfälle denkbar.

Der in der DE 100 08 213 A1 beschriebene Aufbau einer Einrichtung zur induktiven Energieeinkopplung zur Erwärmung von Druckformen kann also um die V-Form für die Induktorschleifen erweitert werden. Darüber hinaus können alle dort beschriebenen Ausführungsformen eines Induktors mit erfindungsgemäßen Werkstoffen, die über eine hohe Permeabilität verfügen, ausgestattet werden.

Um die gewünschte zonale Erwärmung über die gesamte Druckformoberfläche 1 zu erreichen, ist vorgesehen, den Induktor 2, 20 mit Induktorschleifen in Baueinheit mit einem HF-Teil in Achsrichtung der rotierenden Druckform 10 zu traversieren.

HF-Teil und Induktor müssten jedoch keine bauliche Einheit darstellen, es kann auch das HF-Teil ortsfest in der Druckmaschine angeordnet sein und über flexible Leitungen an den traversierbaren Induktor angekoppelt sein. Bekanntlich sind in einer Druckmaschine viele, an den einzelnen Aggregaten notwendige Schutze, Fingerschutzstangen, Notstoppschalter usw. vorgesehen. In einer vorteilhaften Ausführung ist vorgesehen, den Induktor im Fingerschutz in der Spaltzone zwischen einer Druckform auf einem Druckformzylinder und einem Gummituchzylinder zu integrieren, womit eine besonders platzsparende Variante ausführbar wäre.

Die vorliegende Einrichtung zur induktiven thermischen Energieeinkopplung ist insbesondere für eine durch ein laserinduziertes Thermo-Transfer-Verfahren bebilderte Druckform gedacht, es ist jedoch auch denkbar, an anderer Stelle innerhalb der Druckmaschine z.B. in Form eines induktiv beheizten Trockners den Wärmebedarf zu decken.

Bekanntlich ist die Bebilderungseinheit mittels einer speziellen Mechanik einerseits der Druckform an und abstellbar und andererseits wenn die Druckzylinder voneinander abstellbar sind, beispielsweise im Sinne der Beachtung einer Formatvariabiliät der Druckform, ist selbstverständlich die Bebilderungseinheit entsprechend mit verfahrbar. Genauso ist der Induktor mitverfahrbar, wozu er in vorteilhafter Weise in Verbindung mit seinem HF-Teil fest der Bebilderungseinheit zugeordnet ist.

## Patentansprüche

1. Einrichtung zur induktiven thermischen Energieeinkopplung zum Fixieren eines Bildes auf einer mittels eines digitalen Bebilderungssystems bebilderten, rotierenden Druckform aus einem für eine Induktionserwärmung geeigneten Material, die mindestens einen Induktor (20) mit mindestens einer Induktionsschleife (2a, 2b), eine Hochfrequenz(HF)-Teil, das gemeinsam mit dem Induktor (20) einen Schwingkreis bildet, und eine mittels für Hochfrequenz geeignete Vorsorgungsleitungen (HF-Leitungen) ankoppelbares Versorgungsteil umfasst, wobei jede Induktorschleife (2a, 2b) in länglicher Form parallel zur Umfangsrichtung der rotierenden Druckform ausgerichtet ist, **dadurch gekennzeichnet, dass** der Induktor (20) in Form zweier Schenkel (20a, 20b) derart V-förmig ausgeführt ist, dass jeder Schenkel (20a, 20b) tangential an eine Druckformoberfläche (1) der Druckform angestellt ist, wobei die Schenkel (20a, 20b) zur Ausbildung der V-Form miteinander verbunden sind, wobei jeder Schenkel (20a, 20b) des Induktors (20) von ein Magnetfeld führenden Bausteinen (3), die aus einem Werkstoff hoher Permeabilität gebildet sind, umstülpte Induktorschleifen (2a, 2b) aufweist, wobei die Bausteine (3) jeweils mindestens zwei Energie eines Magnetfelds (4a, 4b) in die Durchformoberfläche (1) einkoppelnde Stirnflächen (6a, 6; 7a, 7c, 7b, 7d) aufweisen.

2. Einrichtung nach Anspruch 1, **dadurch gekennzeichnet, dass** der Induktor (2,20) aus einer Vielzahl baugleicher Bausteine (3), die als Gliederkette die Induktorgchleife (2a,b) umstülpen, zusammengesetzt ist.

3. Einrichtung nach Anspruch 1, **dadurch gekennzeichnet, dass** je Induktor (2,20) mehrere, insbesondere zwei Induktorschleifen (2a,b) vorgesehen sind.

4. Einrichtung nach einem der vorangehenden Ansprüche, **dadurch gekennzeichnet, dass** die das Magnetfeld führenden Bausteine (3) Ferrite sind.

5. Einrichtung nach Anspruch 1 bis 4, **dadurch gekennzeichnet, dass** die Bausteine (3) handelsübliche Ferrite in E-Form sind, die mind. drei zur Druckformoberfläche (1) hinweisende Stirnflächen (6a,b,c) aufweisen.

6. Einrichtung nach Anspruch 1 bis 4, **dadurch gekennzeichnet, dass** die Bausteine (3) Ferrite in E-Form sind, die vier Stirnflächen (7a-d) aufweisen, um die Magnetfelder (4a,b) zu komprimieren und die Erwärmungszonen (5a,b) zu verkleinern.

7. Einrichtung nach Anspruch 1, **dadurch gekennzeichnet, dass** zur homogenen und zonalen Erwärmung der Druckformoberfläche (1) der Induktor (2,20) in Achsrichtung der rotierenden Druckform (10) traversierbar ist.

8. Einrichtung nach Anspruch 1, **dadurch gekennzeichnet, dass** das HF-Tell ortsfest in der Druckmaschine angeordnet ist und über flexible Leitungen an den Induktor anschließbar ist.

9. Einrichtung nach Anspruch 1, **dadurch gekennzeichnet, dass** das HF-Teil mit dem Induktor eine bauliche Einheit bildet und ebenfalls in Achsrichtung der rotierenden Druckform (10) traversierbar ist.

## Claims

1. A device for inductively coupling in thermal energy for fixing an image on a rotating printing forme, imaged by means of a digital imaging system, from a material suitable for induction heating, comprising at least one inductor (20) with at least one induction loop (2a, 2b), a high-frequency (HF) portion which together with the inductor (20) forms an oscillating circuit, and a supply portion that can be coupled by means of supply lines that are suitable for high frequency (HF-lines), wherein each inductor loop (2a, 2b) is aligned in an elongated form parallel to the circumferential direction of the rotating printing forme, **characterised in that** the inductor (20) is constructed in the form of two legs (20a, 20b) in such a V-shaped manner that each leg (20a, 20b) is set tangentially against a printing-forme surface (1) of the printing forme, wherein the legs (20a, 20b) are connected together in order to form the V-shape, wherein each leg (20a, 20b) of the inductor (20) has inductor loops (2a, 2b) that have slipped around them modules (3) conducting a magnetic field and formed from a material of high permeability, wherein the modules (3) each have at least two end faces (6a, 6; 7a, 7c, 7b, 7d) coupling energy of a magnetic field (4a, 4b) into the printing-forme surface (1).

2. A device according to claim 1, **characterised in that** the inductor (2, 20) is composed of a plurality of structurally identical modules (3) which as a link chain are slipped around the inductor loop (2a, b).

3. A device according to claim 1, **characterised in that** a plurality of, in particular two, inductor loops (2a, b) are provided per inductor (2, 20).

4. A device according to one of the preceding claims, **characterised in that** the modules (3) conducting the magnetic field are ferrites.

5. A device according to claim 1 to 4, **characterised in that** the modules (3) are commercially available ferrites in an E-shape which have at least three end faces (6a, b, c) pointing towards the printing-forme surface (1).

6. A device according to claim 1 to 4, **characterised in that** the modules (3) are ferrites in an E-shape that have four end faces (7a-d) in order to compress the magnetic fields (4a, b) and diminish the heating zones (5a, b).

7. A device according to claim 1, **characterised in that** in order to heat the printing-forme surface (1) in a homogeneous and zonal manner, the inductor (2, 20) can be traversed in the axial direction of the rotating printing forme (10).

8. A device according to claim 1, **characterised in that** the HF-portion is arranged in a stationary manner in the printing machine and can be connected to the inductor by way of flexible lines.

9. A device according to claim 1, **characterised in that** the HF-portion forms a structural unit with the inductor and can likewise be traversed in the axial direction of the rotating printing forme (10).

## Revendications

1. Installation de couplage inductif d'énergie thermique pour fixer une image sur une forme d'impression rotative illustrée par un système numérique d'illustration, cette forme d'impression étant en un matériau approprié pour un chauffage par induction, et l'installation comprend au moins un inducteur (20) ayant au moins une boucle d'induction (2a, 2b), une partie haute fréquence (HF) qui forme un circuit oscillant avec l'inducteur (20) ainsi qu'une partie d'alimentation susceptible d'être coupée, réalisée par des lignes d'alimentation (lignes HF) adaptées à la haute fréquence,
chaque boucle d'induction (2a, 2b) étant alignée suivant une forme allongée, parallèlement à la direction périphérique de la forme d'impression rotative,
**caractérisée en ce que**
l'inducteur (20) est réalisé par deux branches (20a, 20b) en forme de V pour que chaque branche (20a, 20b) soit tangente à la surface (1) de la forme d'impression,
* les branches (20a, 20b) sont reliées pour réaliser la forme en V,
* chaque branche (20a, 20b) de l'inducteur (20) comporte des boucles d'induction (2a, 2b) enveloppées, formées de composants (3) conduisant un champ magnétique les composants étant réalisés dans un matériau à forte perméabilité,
* les composants (3) ayant chacun au moins deux surfaces frontales (6a, 6b; 7a, 7c, 7b, 7d) injectant de l'énergie d'un champ magnétique (4a, 4b) dans la surface (1) de la forme d'impression.

2. Installation selon la revendication 1,
**caractérisée en ce que**
l'inducteur (2, 20) est composé d'un grand nombre de composants (3) identiques, enveloppant la boucle d'inducteur (2a, b) à la manière d'une chaîne à maillons.

3. Installation selon la revendication 1,
**caractérisée en ce que**
chaque inducteur (2, 20) comporte plusieurs et notamment deux boucles d'induction (2a, b).

4. Installation selon les revendications précédentes,
**caractérisée en ce que**
les composants (3) conduisant le champ magnétique sont des ferrites.

5. Installation selon les revendications 1 à 4,
**caractérisée en ce que**
les composants (3) sont des ferrites du commerce en forme de E, ayant au moins trois surfaces frontales (6a, b, c) tournées vers la surface (1) de la forme d'impression.

6. Installation selon les revendications 1 à 4,
**caractérisée en ce que**
les composants (3) en ferrites ont une forme de E à quatre surfaces frontales (7a-d) pour comprimer les champs magnétiques (4a, b) et réduire les ondes de chauffage (5a, b).

7. Installation selon la revendication 1,
**caractérisée en ce que**
l'inducteur (2, 20) est traversé dans la direction axiale de la forme d'impression (10) rotative, pour le chauffage homogène et zonal de la surface supérieure de la forme d'impression (1).

8. Installation selon la revendication 1,
**caractérisée en ce que**
la partie HF est fixe dans la machine d'impression et elle est raccordée par des conduites souples à l'inducteur.

9. Installation selon la revendication 1,
**caractérisée en ce que**
la partie HF avec l'inducteur constitue un ensemble de construction et elle est également susceptible d'être traversée dans la direction axiale de la forme d'impression (10) rotative.
